# EUROPÄISCHE PATENTSCHRIFT

(11) **EP 0 947 356 B1**
(45) Veröffentlichungstag und Bekanntmachung des Hinweises auf die Patenterteilung: **13.05.2009**
(21) Anmeldenummer: 99810262.8
(22) Anmeldetag: 26.03.1999
(51) Int. Cl.: B44C 3/04, B44C 1/18, B44D 2/00, B44F 7/00

(54) **Verfahren zur Herstellung von 3-D-Strukturbildern**
Process for producing 3D structurated pictures
Procédé de production d'images 3d structurées

(30) Priorität: 02.04.1998 CH 79898
(43) Veröffentlichungstag der Anmeldung: 06.10.1999
(73) Patentinhaber: Wanger Kunst und Kultur Stiftung, 9490 Vaduz (LI)
(72) Erfinder: Wanger, Markus, Dr., 9490 Vaduz (LI)
(74) Vertreter: Böhm, Thomas

(56) Entgegenhaltungen:
- DE-A- 2 518 968
- DE-A- 4 037 961
- DE-U- 29 822 555
- FR-A- 1 288 514
- FR-A- 1 460 800
- FR-A- 2 309 352
- GB-A- 734 391
- US-A- 4 203 789
- PATENT ABSTRACTS OF JAPAN vol. 007, no. 237 (M-250), 21. Oktober 1983 (1983-10-21) & JP 58 126124 A (LONSEAL KOGYO KK), 27. Juli 1983 (1983-07-27)

## Beschreibung

Die Erfindung betrifft ein Verfahren zur Herstellung von strukturierten, farbigen Motiven und kann als 3-D-Strukturmalerei bezeichnet werden.

Aus der FR 1 288 514 A und der FR 2 309 352 A sind Verfahren zur Herstellung von Reliefbildern bekannt, bei denen die einzelnen, zwischen erhabenen Stegen ausgebildeten Bildflächen mit Farbe ausgemalt werden. Aus der DE 2 518 968 A ist ein Verfahren bekannt, bei dem die erhabenen Stege eines Reliefbildes mittels Fotoätztechnik erzeugt und die vertieften Teile zwischen den Stegen mit Farbe ausgefüllt werden. Die Stege können eventuell auch mit einer Kontrastfarbe versehen werden. Die GB 734 391 A beschreibt eine mit erhabenen, ein Motiv beschreibenden Linien geprägte Karte, die Kindern erleichtern soll, das Motiv durch Ausfüllen der von den Linien begrenzten Felder mit Farbe zu malen.

Der Erfindung liegt nun die Aufgabe zugrunde, ein Verfahren zu entwickeln, bei dem durch eine besondere Technik verschiedene Stilrichtungen, z.B. des Impressionismus, und des Expressionismus miteinander verbunden werden können, was dann im Effekt als 3-D-Strukturalismus (3-D-Strukturbild) bezeichnet werden kann. Die Neuheit dieser Technik liegt somit im Resultat (3-D-Strukturalsimus) der Kombination verschiedener Techniken zu einer neuen Einheit bzw. Darstellungsweise der Ausdrucksform.

Die Erfindung betrifft somit ein Verfahren zur Herstellung von 3-D-Strukturbildern, wie dies im Anspruch 1 beschrieben ist.

Im einzelnen wird gemäss der vorliegenden Erfindung ein Bildträger a) vorzugsweise mit einem Grundiermittel nach bekannter Art und Weise vorbereitet.

Geeignete Bildträger sind beispielsweise Gewebe, wie ein Maltuch, Leinen oder Baumwolle, dann Stoffe oder auch Holz, Papier, Karton, Stein, Ton (roh oder gebrannt), Metall, Porzellan etc.

Man erhält dadurch einen grundierten Bildträger b), der die Aufnahme von Farbe auf den Bildträger a) verhindert. Es ist aber auch möglich von Anfang an einen grundierten Bildträger b) zu verwenden.

Der unbehandelte oder so vorbehandelte, vorzugsweise weiss grundierte, Bildträger b) kann anschliessend mit einem gänzlich oder teilweise gegenständlichen Bild, oder mit einem ungegenständlich abstrakten Motiv versehen werden. Dies geschieht z.B. mittels Kreide, Kohle, Bleistift etc. Dieses Bild kann zum Beispiel eine architektonische Darstellung, aber auch jede andere gänzliche oder teilweise, gegenständliche oder abstrakte Darstellung sein. Erhalten wird eine gegenständliche Vorzeichnung c) auf einem unbehandelten oder grundierten Bildträger (Untermalung).

Auf diese gegenständliche Vorzeichnung c) wird eine Strukturmasse ganz- oder teildeckend so aufgetragen, dass unter Verwendung der gegenständlichen Vorzeichnung c) die Grundstrukturen des Bildes aufgetragen oder aufgespachtelt werden.

Bei der Strukturmasse handelt es sich z.B. um eine Spachtelmasse, wie eine Strukturpaste oder um Acrylharz oder Gips oder Ton, oder im Fall von Metall als Bildträger um Lötblei oder ähnliches etc. Der Auftrag geschieht entweder eigenhändig oder mittels eines Werkzeuges, z.B. Schaber, Spachtel, Messer, Pinsel etc. oder direkt mit der Tube.

Dadurch entsteht eine dreidimensionale Struktur mit Vertiefungen und vor allem entsprechende Kantenerhebungen. Während des Vorganges können aber auch, über die Vorzeichnung hinaus, in freier Wahl neue Motive verwendet werden. Die auf den unbehandelten oder behandelten Bildträger angebrachten Motive und die Strukturen der Strukturmasse können auch Retuschierungen, z.B. Nachzeichnungen oder Nachspachtelungen, erlauben und ergänzend damit bearbeitet werden.

Es wird so eine halbgegenständliche Malerei d) erhalten, die nicht nur eine plastische, reliefartige, 3-D-strukturelle Wirkung aufweist, sondern auch dazu führt, dass das Bild verfremdet wird und abstrakt wirkt.

Grundsätzlich wichtig ist es, immer Kantenlinien des Motives mittels der Strukturmasse nachzubilden, sodass sich Formen, Erhebungen und Vertiefungen ergeben.

Durch die gewählten Strukturen wird die räumliche, dreidimensionale Wirkung hervorgerufen.

Die, die einzelnen Teile des Motives begrenzenden Ränder bilden Höhen und Tiefen und sind so für die weitere Behandlung des Bildes wichtig.

Durch die Abstrahierung der gegenständlichen Abbildung ergibt sich eine impressive Wirkung des Bildes.

In der Folge wird in einem weiteren Schritt Farbe, allenfalls in Verbindung mit Pigmenten auf das Bild aufgebracht. Wichtig ist dabei, dass diese Farbe bzw. dieser Pigment sowohl auf dem unbehandeltem oder grundierten/behandelten Bildträger als auch auf der Strukturmasse gut haften und, dass sich die verschiedenen Farben und Pigmente, welche aufgetragen werden, mindestens teilweise miteinander vermischen.

Die verwendeten Farben werden meist mit entsprechendem Verdünnungsmittel/Lösemittel geschüttet, abgeschwenkt, abgeschöpft damit sie gut durchmischt werden können.

Die Farbe(n) bzw. Pigmente werden durch Schütt-, Abschwenk- oder Abschöpftechnik aufgebracht.

Bei der aufgebrachten Farbe handelt es sich z.B. um eine Ölfarbe, um einen Kunstharzlack, um eine Acrylfarbe oder um eine Dispersionsfarbe.

Durch die Wahl verschiedener Farben, die ineinander fliessen und ineinander übergehen, ergeben sich expressive Bilder, die allein schon Wirkung zeigen.

Durch das Auftragen von weiteren Farb- oder Lösemitteln, Pigmenten oder Wasser oder Verdünnungsmitteln können weitere Strukturen und Verfremdungen erzielt werden.

Die Farbe bzw. das Farbgemisch sammelt sich dabei in den vertieften Teilen der angebrachten Struktur zu einem dickeren, konzentrierten und dadurch dunkleren und leuchtenderen Farbauftrag und bildet auf den erhabenen Strukturstellen, von denen die Farbe entsprechend abfliesst, einen dünneren Farbauftrag.

In Verbindung mit der auf dem Bildträger aufgebrachten Struktur ergeben sich 3-D-Strukturbilder.

Die oberste Malschicht wird vorzugsweise in der Art des abstrakten Expressionismus angebracht. Andere Stilrichtungen sind ebenfalls möglich. Unter dieser obersten Malschicht liegt die Struktur, welche als eigenständiges Motiv wahrgenommen wird. Diese wurde vorher auf der Untermalung oder direkt und vorzugsweise auf der Grundierung angebracht.

Durch die wahlweise Verwendung weiterer Techniken oder Wiederholung derselben Technik, das Anbringen von Farbspritzern, die Verwendung von verschiedenen Lösemitteln, direktes Aufstreuen oder Vermischen von Pigmenten lassen sich weitere Wirkungen erzielen.

Als Schlussbehandlung kann eine durchsichtige oder schwach gefärbte Firnisschicht angebracht werden, welche einerseits als UV-Schutz dienen, aber auch zu einem matteren oder glänzenderem Bild führen kann.

Erhalten wird ein expressives, impressionistisch wirkendes teilweise abstraktes dreidimensionales, realistisch wirkendes Kunstwerk, welches als 3-D-Strukturbild e) bezeichnet werden kann.

Es war nicht vorhersehbar, dass durch diese neuartige Technik des Auftrages der Strukturmasse in Verbindung mit dem darüber applizierten Farbauftrag ein Effekt erzielt wird, der das abgebildete Bild dreidimensional mit Tiefenwirkung erscheinen lässt, die dem Betrachter einerseits prächtige Farbkompositionen bieten, andererseits aber auch gegenständliche bis abstrakte Strukturen. Die Komposition der Farbe vermag beim Betrachten variierende Stimmungen hervorzurufen. Während z.B. Gelb, Blau und Rot eindeutige Zustände signalisieren, lassen Mischfarben Spielraum auf beiden Seiten. Farbe und Form besitzen eine Eigendynamik. Durch die Farbe hindurch kann die Struktur erlebt oder die Farbe als Bildkomposition allein betrachtet werden. Erst durch das Verschmelzen von Farbe und Struktur durch den Betrachter wird das Gesamtwerk zum dreidimensionalen Erlebnis.

In der schematischen Darstellung, welche die Erfindung als ein Aufbauverfahren unter Verwendung eines grundierten Bildträgers veranschaulicht, bedeuten:
1) einen unbehandelten Bildträger, welcher
2) mit einem Grundiermittel behandelt wird,
3) ist die Schicht der Untermalung, und
4) veranschaulicht das Motiv (Vorzeichnung oder Skizze).
5) Die Strukturmasse liegt direkt auf dem Motiv (4).
6) Veranschaulicht die Farbschicht, und
7) gegebenenfalls die durchsichtige oder schwach gefärbte Schluss-Firnisschicht.

Die Schichten 1 bis 4 entsprechen dem behandelten Bildträger und die Schichten 1 bis 7 ergeben das 3-D-Strukturbild.
- Figur A: veranschaulicht ein Bild, auf welchem ein unbehandelter Bildträger mit einem Grundiermittel behandelt wurde mit anschliessender Untermalung und Vorzeichnung (Schritt 1 bis 4 der schematischen Darstellung)
- Figur B: veranschaulicht ein Bild, auf welchem zusätzlich zum Bild der Figur A die Strukturmasse aufgetragen wurde (Schritte 1 bis 5 der schematischen Darstellung)

## Patentansprüche

1. Verfahren zur Herstellung von 3-D-Strukturbildern, wobei auf einem unbehandelten oder behandelten Bildträger eine Vorzeichnung oder Skizze (4) angefertigt und auf dieser gezielt eine Strukturmasse (5) aufgetragen wird und darauf Farbe durch Schütt-, Abschwenk- und/oder Abschöpftechnik aufgetragen wird, wobei das Gestalten des Auftrages, der Farbe unter Verwendung mechanischer/technischer Hilfmittel erfolgt und der entsprechende Farbauftrag unter Verwendung verschiedener Farben aufgebracht wird, sich die aufgebrachten verschiedenen Farben mischen und das Farbgemisch sich in den vertieften Teilen der angebrachten Struktur zu einem dickeren, konzentrierten, **dadurch** dunkleren und leuchtenderen Farbauftrag (6) sammelt, hingegen auf den erhabenen Strukturstellen, von denen die Farbe entsprechend abfliesst, einen dünneren Farbauftrag (6) bildet.

2. Verfahren nach Anspruch 1, **dadurch gekennzeichnet, dass** durch das Auftragen von weiteren Farb- oder Lösemitteln, Pigmenten oder Wasser oder Verdünnungsmitteln weitere Strukturen und Verfremdungen erzielt werden.

3. erfahren nach Anspruch 1, **dadurch gekennzeichnet, dass** die auf dem unbehandelten oder behandelten Bildträger angebrachten Motive und die Strukturen der Strukturmasse auch Retuschierungen, z.B. Nachzeichnungen oder Nachspachtelungen, erlauben und ergänzend damit bearbeitet werden können.

4. Verfahren nach Anspruch 1, **dadurch gekennzeichnet, dass** als Schlussbehandlung eine durchsichtige oder schwach gefärbte Firnisschicht angebracht wird, die einerseits als UV-Schutz dienen kann aber auch zu einem matteren oder glänzenderen Bild führen kann.

5. Verfahren nach Anspruch 1, **dadurch gekennzeichnet, dass** auf dem unbehandelten oder behandelten Bildträger zusätzlich eine ein- oder mehrfarbige Untermalung angebracht wird, auf der dann die Vorzeichnung oder Skizze erstellt.

## Claims

1. A production process for 3-D structural images, wherein a sketch or diagram (4) is applied onto an untreated or treated picture carrier and a structural mass (5) is applied thereon and color is applied thereupon by means of shaking, rinsing and/or skimming technique, whereby the design of the color application is implemented by using mechanical/technical means and the corresponding color coating is applied by use of different colors, the applied different colors mix and the color mix collects in the recessed parts of the applied structure to form a thicker, concentrated and thereby darker and brighter color coating (6), and forms a thinner color coating on the embossed structural portions from which the color flows off.

2. Process as claimed in claim 1, **characterized in that** further structures and alienation effects are achieved by the application of further colorants or solvents, pigments or water or diluting agents.

3. Process as claimed in claim 1, **characterized in that** the motifs applied onto the untreated or treated picture carrier and the structures of the structural mass also permit retouching, e.g. painting over or additional stopping and can additionally be finished by this process.

4. Process as claimed in claim 1, **characterized in that** as a finishing treatment a transparent or slightly tinted layer is applied, which can on the one hand serve as UV protection and which can also lead to a matt or brighter picture.

5. Process as claimed in claim 1, **characterized in that** additionally a single-colored or multi-colored undercoat is applied on which the sketch or diagram is then produced.

## Revendications

1. Procédé pour produire des images 3-D structurelles en appliquant urie embauche (4) et puis une couche structurelle (5) sur un support d'image non taillé ou taillé, et ensuite une couleur est appliquée par une technique de versement et/ou de prélèvement, la formation de la couche et de la couleur étant réalisée à l'aide de moyens mécaniques/techniques auxiliaires, et la couleur correspondante étant appliquée en utilisant des couleurs variables, les couleurs appliquées se mélangeant et la mélange se rassemblant dans des cavités de la structure réalisée pour devenir une couche en couleurs (6) épaisse concentrée et donc plus brun et plus lumineux, alors qu'il se forme sur les endroits structurelles saillants où la couleur s'écoule correspondament, une couche plus épaisse de couleur (6).

2. Procédé selon la revendication 1, **caractérisé en ce que** par l'application d'autres moyens en couleur ou expectorants, pigments ou de l'eau ou des moyens de dilution d'autres structures et des caractères artificielles sont réalisés.

3. Procédé selon la revendication 1 **caractérisé en ce que** les motifs appliqués sur le support de l'image, traités ou non traités, et les structures de la masse structurelle admettent aussi un pas de retouche, par exemple des dessins tardifs ou manier la spatule tardive et pouvant ainsi être traités complementairement.

4. Procédé selon la revendication 1, **caractérisé en ce qu'**à la fin du traitement on applique une couche de vernis transparent ou faiblement coloré qui d'un coté peut servir de protection UV mais aussi terminer comme image plus pâle ou plus brillante.

5. Procédé selon la revendiaction 1, **caractérisé en ce que** sur le support de l'image, traité ou non traité, on ajoute en plus une couche de fond à une ou plusieures couleurs sur laquelle est ensuite réalisé le tracage en esquisse.
